# EUROPÄISCHE PATENTANMELDUNG

(11) **EP 1 914 359 A1**
(43) Veröffentlichungstag der Anmeldung: **23.04.2008**
(21) Anmeldenummer: 06021611.6
(22) Anmeldetag: 16.10.2006
(51) Int. Cl.: E04B 9/24

(54) **Deckenkonstruktion**

(71) Anmelder: IBMO INTERNATIONAL AG, 6343 Rotkreuz (CH)
(72) Erfinder: Folghera, Romeo, 5416 Kirchdorf/AG (CH)
(74) Vertreter: Kemény AG Patentanwaltbüro

(57) **Zusammenfassung**

Bei der Deckenkonstruktion mit Deckenplatten (5), welche auf Tragprofilen (4; 9) auf zwei unterschiedlichen Ebenen einhängbar sind, sind die Tragprofile (4) der oberen Ebene sowie die Einhängelaschen (6) an den Platten (5) für deren Einhängen in die oberen Tragprofile (4) bezüglich den seitlichen Stirnrändern der Platten (5) nach innen versetzt angeordnet, während die unteren Tragprofile (9) bzw. die entsprechenden Einhängelaschen (8) an den Platten (5) im Bereich der seitlichen Stirnränder angeordnet sind.

## Beschreibung

Die vorliegende Erfindung betrifft eine Deckenkonstruktion, insbesondere Korridordeckenkonstruktion, bei welcher unterhalb einer Rohdecke hintereinander liegende Deckenplatten, insbesondere Metalldeckenplatten an beabstandeten Tragprofilen, insbesondere Tragschienen, aushängbar eingehängt sind, wobei jeweils Tragprofile auf zwei unterschiedlichen Ebenen vorgesehen sind, damit wahlweise einzelne Platten von einer oberen Ebene in die darunter liegende Ebene abgesenkt und in dieser verschoben werden können, um Zugang zum Zwischenraum zwischen oberer Ebene und Rohdecke zu schaffen.

Solche Deckenkonstruktionen, bei denen Deckenplatten aus einer oberen Ebene (geschlossene Deckenposition) in eine darunter liegende Ebene abgesenkt und dort verschoben werden können (sog. Senk-Schiebe Decke) um Zugang zum Hohlraum über der Decke zu schaffen (der Hohlraum enthält gegebenenfalls Kabeltrasses, div. Installationen, Brandschutzelemente usw.) sind bekannt, wobei die Einhängelaschen für beide Ebenen und die Auflageschienen (Tragprofile) im Bereich der seitlichen Stirnränder angeordnet sind. Die Tragprofile mit den Auflagen für die beiden Ebenen sind einteilig, d.h. der Abstand zwischen den Ebenen ist für ein bestimmtes Profil unveränderlich. Für abweichende Abstände sind somit jeweils entsprechende Profile bereitzustellen.

Aufgabe der vorliegenden Erfindung war die Schaffung einer flexibleren, multifunktionellen Plattenaufhängung, welche beliebig wählbare Abstände zwischen den beiden Ebenen ermöglicht und welche vorzugsweise eine optimale Verteilung der Plattenlast ermöglicht, um den Plattendurchhang weitgehendst zu eliminieren und zudem Vorteile im statischen Bereich aufweist.

Diese Aufgabe wird bei einer Deckenkonstruktion der eingangs definierten Art mit den Merkmalen des kennzeichnenden Teils von Anspruch 1 gelöst. Besonders vorteilhafte Ausführungsformen des Erfindungsgegenstandes sind in den abhängigen Ansprüchen definiert.

Die Erfindung wird nachstehend anhand eines in der Zeichnung dargstellten Ausführungsbeispiels noch etwas näher erläutert. Es zeigt:
- Fig. 1: schematisch einen Querschnitt durch eine erfindungsgemässe Korridordecke mit Brandschutz-Installationsteilen, und
- Fig. 2: eine perspektivische Stirnansicht auf die Decke nach Figur 1.

Die erfindungsgemässe Deckenkonstruktion eignet sich insbesondere für Korridordecken (d.h. Decken mit Deckenplatten, welche die ganze Raumbreite überspannen), mit oder ohne Brandschutzvorkehren.

Wie aus der Zeichnung hervorgeht, sind unterhalb einer Betonrohrdecke (nicht dargestellt) Träger 1 vorgesehen, welche an der Decke und/oder den Raumseitenwänden befestigt sind (mittels Gewindestangen 2 bzw. Wandkonsolen 3).

An diesen Trägern 1 sind Tragschienen 4 angebracht (bezüglich den seitlichen Plattenrändern nach innen versetzt), welche zum Einhängen der Platten 5 mittels Einhängelaschen 6 in einer oberen Ebene dienen (d.h. für die geschlossene Decke). Beim gezeigten Beispiel sind im Hinblick auf den Brandschutz (Einlagen in den Plattenrückwänden) noch seitliche Dichtlippen 7 vorgesehen.

Um Zugang zum Hohlraum zwischen der oberen Plattenebene und der Rohdecke zu schaffen, können wahlweise einzelne Platten 5 aus der oberen Ebene (geschlossene Decke) durch leichtes Anheben und Kippen nach unten in eine zweite Ebene abgesenkt werden (Plattenposition 5').

Zu diesem Zweck sind an den seitlichen Stirnrändern der Platten 5 weite Einhängelaschen 8 vorgesehen, welche nach dem Absenken in untere Plattentragprofile 9 eingehängt werden können.

In diese Position (untere Ebene) können die einzelnen abgesenkten Platten 5' in den Tragprofilen 9 verschoben werden und schaffen damit einen guten Zugang zum Hohlraum über den Platten 5. der oberen Ebene.

Die Platten können bei Bedarf mit Brandschutzmaterial ausgerüstet werden.

Dank der nach innen versetzten Anordnung der oberen Plattentragprofile 4 und der Einhängelaschen 6 für die obere Ebene sind die Platten lastverteilt aufgehängt. Damit ist ein Plattendurchhang weitgehendst vermieden und es entstehen zudem Vorteile im statischen Bereich.

Die Einhängelaschen 6 der Platten für die obere Ebene sind am Längsumbug der Platten angebracht (siehe Figur 2).

## Patentansprüche

1. Deckenkonstruktion, insbesondere Korridordeckenkonstruktion, bei welcher unterhalb einer Rohdecke hintereinander liegende Deckenplatten, insbesondere Metalldeckenplatten an beabstandeten Tragprofilen, insbesondere Tragschienen, aushängbar eingehängt sind, wobei jeweils Tragprofile auf zwei unterschiedlichen Ebenen vorgesehen sind, damit wahlweise einzelne Platten von einer oberen Ebene in die darunter liegende Ebene abgesenkt und in dieser verschoben werden können, um Zugang zum Zwischenraum zwischen oberer Ebene und Rohdecke zu schaffen, **dadurch gekennzeichnet, dass** für die genannten beiden Ebenen zwei getrennte Aufhängesysteme mit jeweils Plattentragprofilen und Einhängelaschen vorgesehen sind.

2. Deckenkonstruktion nach Anspruch 1, **dadurch gekennzeichnet, dass** die beiden getrennten Aufhängesysteme ein Haupttragsystem für die Platten im montierten Zustand, d.h. für die geschlossene Decke, und ein Nebentragsystem für Platten in abgesenktem Zustand beinhalten.

3. Deckenkonstruktion nach Anspruch 2, **dadurch gekennzeichnet, dass** das Haupttragsystem aus Trägern besteht, an denen obere Plattentragprofile angebracht sind, welche bezüglich den seitlichen Stirnrändern der Platten nach innen versetzt sind und an den Platten entsprechend nach innen versetzte Einhängelaschen vorgesehen sind, welche zum Einhängen der Platten in die oberen Tragprofile dienen.

4. Deckenkonstruktion nach Anspruch 2 und 3, **dadurch gekennzeichnet, dass** das Nebentragsystem aus unteren Plattentragprofilen und Einhängelaschen besteht, welche im Bereich der seitlichen Stirnränder der Platten angeordnet sind.

5. Deckenkonstruktion nach Anspruch 3, **dadurch gekennzeichnet, dass** die Träger für die oberen Plattentragprofile an der Rohdecke oder an Seitenwänden montiert sind.

6. Deckenkonstruktion nach Anspruch 4, **dadurch gekennzeichnet, dass** die unteren Plattentragprofile an den Trägern der oberen Plattentragprofile oder an den Seitenwänden montiert sind.

7. Deckenkonstruktion nach einem der Ansprüche 1 bis 6, **dadurch gekennzeichnet, dass** die Plattentragprofile der oberen Ebene sowie die Einhängelaschen an den Platten für deren Einhängen in die oberen Tragprofile bezüglich den seitlichen Stirnrändern der Platten nach innen versetzt angeordnet sind, während die unteren Tragprofile bzw. die entsprechenden Einhängelaschen an den Platten im Bereich der seitlichen Stirnränder angeordnet sind.

8. Deckenkonstruktion nach Anspruch 7, **dadurch gekennzeichnet, dass** der Abstand der Einhängekomponenten für die obere Ebene von den seitlichen Stirnwänden der Platten so gewählt ist, dass eine möglichst optimale Verteilung der Plattenlast erzielt wird und somit ein Plattendurchhang weitgehendst eliminiert ist.

9. Deckenkonstruktion nach Anspruch 8, **dadurch gekennzeichnet, dass** die Abstände der Einhängelaschen für die obere Ebene zu den benachbarten seitlichen Stirnwänden jeweils etwa ¼ der Plattenbreite betragen.

10. Deckenkonstruktion nach einem der Ansprüche 1 bis 9, **dadurch gekennzeichnet, dass** die Einhängelaschen zum Einhängen der Platten in die oberen Tragprofile jeweils am Längsumbug der Platten angeordnet sind.
